# EUROPÄISCHE PATENTSCHRIFT

(11) **EP 0 218 096 B1**
(45) Veröffentlichungstag und Bekanntmachung des Hinweises auf die Patenterteilung: **26.10.1988**
(21) Anmeldenummer: 86112196.0
(22) Anmeldetag: 03.09.1986
(51) Int. Cl.: B65D 17/40

(54) **Deckel aus Blech für unrunde Dosen, insb. langovale Dosen im Hansa-Format**
Sheet metal lid for non-circular cans, especially oblong cans with a Hansa shape
Couvercle en tôle pour boîtes non rondes, en particulier pour boîtes de section ovale longiforme du format Hansa

(30) Priorität: 02.10.1985 DE 3535226
(43) Veröffentlichungstag der Anmeldung: 15.04.1987
(73) Patentinhaber: Schmalbach-Lubeca AG, 38112 Braunschweig (DE)
(72) Erfinder:
(74) Vertreter: Fricke, Joachim, Dr.

(56) Entgegenhaltungen:
- EP-A- 0 171 650
- DE-A- 1 959 353
- DE-A- 2 909 076
- GB-A- 1 207 769
- US-A- 3 441 171
- US-A- 3 478 918

## Beschreibung

Die Erfindung betrifft einen Deckel aus Blech für unrunde Dosen, insb. langovale Dosen im Hansaformat mit den Merkmalen des Oberbegriffs des Anspruchs 1.

Ein solcher Deckel ist aus der GB-A.:1 207 769 bekannt. Um die Handhabung des Deckels beim Aufreissen zu erleichtern und die Gefahr des Verspritzens des Doseninhaltes oder auch einer Verletzung der Person an der Reisskante des Aufreissteils während der letzten Phase des Abtrennvorganges des Aufreissteils von der Dosen zu bannen oder zu vermindern weist der Aufreissteil im Startabschnitt und im Endbereich des Deckels unterschiedlich orientierte Sicken auf. Im Startabschnitt sorgen quer zur Aufreissrichtung verlaufende Sicken dafür, dass sich beim anfänglichen Einbrechen und Aufreissen der Startabschnitt nicht länger tonnenförmig um eine Achse aufwölben kann, die zur Aufreissrichtung parallel verläuft. Ausserdem erleichtern die quer verlaufenden Sicken beim Aufreissen des Startabschnittes das Abrollen des Bleches, das entlang der Quersicken mehr oder weniger abknicken kann. Im Endbereich dagegen verlaufen die Sicken parallel zur Aufreissrichtung oder in einem spitzen Winkel zu dieser Aufreissrichtung.Dadurch wird das Abrollen des Bleches im Endabschnitt des Aufreissteils unterbunden und dieser Teil brettartig versteift. Dadurch soll eine sichere Handhabung des Aufreissteils in der letzten Phase des Aufreissvorganges und während des Augenblicks des Abtrennens des Aufreissteils von der Dose erleichtert und verbessert werden (vgl. auch DE-A-2 909 076, Figur 1). Ähnliche Massnahmen sind auch bei Deckeln für Dosen von kreisrundem Querschnitt bekannt (vgl. US-A-3 478 918).

Trotz dieser unterschiedlichen Versteifung von Startbereich und Endabschnitt des Aufreissteils von Deckeln der in Frage stehenden Art haben sich in der Praxis noch Probleme bei der Handhabung des Deckels insb. während der letzten Phase des Aufreiss- und Abtrennvorganges gezeigt. Wenn nämlich in dieser letzten Phase die beiden an den Seiten des Deckels entlanglaufenden Aufreissstellen sich dem kreisbogenförmigen Endbereich des Deckels nähern ändert sich fortlaufend die Richtung der Kerblinie von einer zur Aufreissrichtung parallelen Orientierung an den Deckelseiten bis zu einer Orientierung unter einem rechten Winkel zur Aufreissrichtung bei Erreichen des Punktes, an dem die Längsmittellinie des Deckels die Kerblinie schneidet. An diesem Punkt laufen - theoretisch - die beiden Aufreissstellen zusammen. Durch die Änderung der Richtung der Kerblinie muss zur Aufrechterhaltung des Aufreissvorganges eine immer grössere Zugkraft über die Grifflasche auf den Aufreissteil aufgebracht werden. Die Kraft ist am grössten in dem Augenblick, in dem sich der Aufreissteil endgültig von der Dose abtrennt. Der hohen Kraft entsprechend ist der Aufreissteil in diesem Augenblick stark elastisch verformt und schnellt beim Loskommen von der Dose in die entspannte Form zurück. Dies kann weiterhin zum Verspritzen des Doseninhaltes und/oder zu einer Verletzung der die Dose öffnenden Person führen. Es ist daher schon in der älteren, nicht vorveröffentlichten EP-A-0 171 650 vorgeschlagen worden, im Endbereich des Deckels den Kerblinienverlauf abweichend von dem Umriss des Deckels bzw. dem Verlauf der Kernwand zu gestalten, indem in diesem Endbereich die Kerblinie einen unsteten, polygonen Verlauf oder zumindestens einen quer zur Längsmittellinie des Deckels verlaufenden geradlinigen oder gegenüber dem bogenförmigen Verlauf des Deckelumrisses sehnenförmigen Kerblinienabschnitt vorzusehen, der über eine unstete Knickstelle in die angrenzenden Kerblinienabschnitte übergeht. Dadurch wird zwangläufig erreicht, dass die beiden Reissstellen in der letzten Phase des Aufreissvorganges an den Endpunkten des sehnenförmigen Kerblinienabschnittes zum Stillstand kommt. Ein Weiterreissen ist auch bei Erhöhung der an der Grifflasche wirkenden Aufreisskraft nicht möglich. Die die Dose öffnende Person muss vielmehr die Kraft an dem Aufreissteil nachlassen und durch leichte Schwenkbewegungen des Aufreissteils um den sehnenförmigen Kerblinienabschnitt das Blech zum Einbrechen bringen. Dadurch wird automatisch sichergestellt, dass im Augenblick des Abtrennvorganges in dem Aufreissteil kein grösseres Rückfederungsvermögen gespeichert ist. Damit wird die Gefahr eines Verspritzens des Doseninhaltes ebenso wie die Gefahr einer Verletzung der Person weitgehend ausgeschaltet.

Praktische Versuche haben ergeben, dass die bisherige Versteifung des Endbereiches des Aufreissteils bei einer sehnenförmigen oder polygonalen Ausgestaltung der Kerblinie im Endabschnitt nicht mehr voll befriedigt.

Es ist daher Aufgabe der Erfindung einen Deckel gemäss Oberbegriff des Anspruchs 1 so weiterzubilden, dass die Vorteile eines sehnenförmigen oder polygonalen Kerblinienabschnittes im Endbereich des Deckels noch wesentlich besser zur Geltung kommen.

Diese Aufgabe wird durch die Lehre des Anspruchs 1 gelöst.

Diese macht sich die Ausbildung der Kerblinie gemäss dem Vorschlag der älteren EP-A-0 171 650 zunutze und passt in besonderer Weise die Versteifung des Endbereiches des Aufreissteils an den besonderen Verlauf der Kerblinie in diesem Bereich an.

Aufgrund der Ausbildung und Anordnung der Sicken im Endbereich des Aufreissteils gemäss der Lehre des Anspruchs 1 wird dafür Sorge getragen, dass das Blech des Aufreissteils wenigstens über die gesamte Breite des sehnenförmigen Kerblinienabschnittes und über eine wesentliche Länge, gemessen entlang der Längsmittellinie des Deckels, eine steife, brettartige Verhaltensweise zeigt, durch die eine Verbiegung des Bleches bis unmittelbar an den geraden oder sehnenförmigen Kerblinienabschnitt heran entscheidend gemildert wird. Dadurch wird gewährleistet, dass praktisch ohne wesentliche Verbiegung dieses Bereiches die Kerblinie bis an die beiden Endpunkte des sehnenförmigen Kerblinienabschnittes zuverlässig und leicht abgeschert werden kann, so dass für den letzten Trennvorgang entlang dem geraden sehnenförmigen Kerblinienabschnitt eine sichere Handhabe über den steifen Aufreissteil erhalten wird, um durch Auf- und Abbiegen des Aufreissteils diesen endgültig und ohne Speicherung von

elastischen Verformungskräften im Aufreissteil vom restlichen Deckelblech abzutrennen. Wesentlich ist dabei die gleichförmige Versteifung über die ganze Breite des geraden sehnenförmigen Kerblinienabschnittes bis hin zu den Endpunkten dieses Kerblinienabschnittes. Nur dadurch wird ein gleichförmiges, geführtes Abtrennen durch Auf- und Abbewegung des Aufreissteils ermöglicht.

Bevorzugt sind die beiden äusseren Sicken der Sickengruppe gegenüber den Endpunkten des sehnenförmigen Kerblinienabschnittes gemäss der Lehre des Anspruchs 2 orientiert. Auf diese Weise wird der Aufbrechvorgang entlang der Kerblinie bis zu den Endpunkten hin sicher geführt, da die Sickenenden nahe der Übergangsstelle zwischen den Endpunkten und den angrenzenden Kerblinienabschnitten liegen. Gleichzeitig wird sichergestellt, dass auch in den Endpunktbereichen eine Verformung des Bleches beim letzten Abtrennvorgang weitgehend ausgeschlossen ist.

Von vorteilhafter Wirkung ist die Bemessung der Länge der Sickengruppe in bezug auf die Länge des Endabschnittes des Aufreissteils in dem Sinne, wie dies Anspruch 3 angibt.

Die Speicherung eines Rückfederungsvermögens in dem Aufreissteils beim Öffnen wird weiterhin wesentlich gemindert, wenn man Sicken der Anordnung und Verteilung gemäss den Ansprüchen 4 und 6, vorsieht. Hierbei werden auch die aussenliegenden Bereiche des Endabschnittes des Aufreissteils in gleicher Weise versteift, wie der Bereich, der dem sehnenförmigen Kerblinienabschnitt gegenüberliegt. Diese Versteifung wird teilweise in den mittleren Deckelbereich hinein verlängert, so dass auch in diesem Bereich einer Speicherung von Federkräften entgegengewirkt wird. Dabei ist der geringstmögliche Abstand der Sicken von den seitlichen Kerblinienabschnitten besonders vorteilhaft.

Wesentlich dabei ist die praktisch gleichförmige Versteifung über die gesamte Breite des Aufreissteils, und zwar im mittleren Bereich dieses Aufreissteils und nahe den seitlichen Kerblinienabschnitten.

Die Erfindung wird nachfolgend anhand schematischer Zeichnungen an einem Ausführungsbeispiel näher erläutert.

Es zeigen:
Fig. 1 einen Deckel gemäss der Erfindung im Längsschnitt und
Fig. 2 den Deckel nach Fig. 1 in Draufsicht.

Der Deckel kann aus Aluminiumblech aber auch aus anderem dünnen Blech hergestellt sein. Es handelt sich um einen Deckel von langovalem Umriss, wie er weit verbreitet für Fischdosen im sogenannten Hansa-Format ist. Es kann sich um Bleche von geringer Dicke, insbesondere von unter 0,24 mm handeln.

Der Deckel 1 weist einen Bördelrand 2 auf, der über eine Kernwand in den Deckelspiegel 3 übergeht. Im Deckelspiegel 3 ist ein Aufreissteil 6 durch eine in sich geschlossene Kerblinie 7 begrenzt, deren Verlauf von dem Verlauf der Kernwand abweicht. Die Kerblinie weist am linken Ende der Fig. 2 einen Startabschnitt 8 auf, in dessen Nähe mittels aus dem Blech herausgeformten Niet 4 eine Grifflasche 5 üblicher Ausbildung befestigt ist. Von der Aufbrechstartlinie 8 divergiert die Kerblinie in zwei geraden Abschnitten 9, die den gesamten Startabschnitt 16 des Aufreissteils 6 begrenzen. Im Startabschnitt sind zwei quer verlaufende Sicken 21, 22 eingeformt, die in Aufreissrichtung zunehmende Länge aufweisen.

Im zentralen Mittelfeld 17 des Aufreissteils 6 ist eine flächige Vertiefung 20 von etwa quadratischem Umriss vorgesehen, die durch eine entsprechende Schulter begrenzt ist. Beiderseits der Einsenkung 20 erstrecken sich parallel zu den beiden äusseren geraden Kerblinienabschnitten 10 Sicken 26, 27, die parallel zur Längsmittellinie 19 des Deckels und zur Kernwand verlaufen.

Die Länge dieser Sicken 26, 27 ist grösser als die Länge der Einsenkung 20 und als die Länge des Mittelfeldes 17 des Aufreissteils 6. Sie ragen somit um einen erheblichen Längenabschnitt in den Endbereich 18 des Aufreissteils 6.

Es ist ersichtlich, dass die Sicken 26, 27 im wesentlichen in gleichen Abständen von der Kerblinie 10 bzw. von der die Einsenkung 20 begrenzenden Schulter angeordnet sein können. Der Abstand 33 zwischen den Sicken 26 und 27 und den Kerblinienabschnitten 10 ist in der bevorzugtem Ausführung so klein wie möglich und entspricht höchstens der Sickenbreite (31).

Die Sicken 26 und 27 enden im Endbereich 18 des Aufreissteils 6 unmittelbar im Bereich eines Übergangspunktes zwischen den Kerblinienabschnitten 12 und 13 und zwar im geringen Abstand von wenigen Millimetern. Die Kerblinienabschnitte 12 und 13 gehören zu einem polygonalen Zug von einzelnen, in sich geraden Kerblinienabschnitten 11, 12 und 13, welche über die Punkte 14 mit den seitlichen geraden Kerblinienabschnitten 10 verbunden sind und den Endbereich 18 des Aufreissteils 6 bestimmen. Der mittlere Abschnitt 11 dieses polygonalen Zuges besteht aus einer gegenüber der bogenförmigen Kernwand sehnenförmig verlaufenden Kerblinie 11, deren gerade Länge 38 etwa der Hälfte der Gesamtbreite 39 des Aufreissteils 6 entspricht. Der Kerblinienabschnitt 11 weist von der Kernwand einen auf der Längsmittellinie 19 gemessenen Abstand auf, der zwischen 2 und 15 mm liegen kann und bevorzugt bei etwa 10 mm liegt.

Diesem mittleren geraden oder sehnenförmigen Kerblinienabschnitt 11 sind im Endbereich 18 des Aufreissteils 6 im dargestellten Beispiel 4 Sicken von jeweils gleicher Länge 36 und gleicher Verteilung zugeordnet. Die beiden äusseren Sicken 25a und 25d haben einen gegenseitigen Mittenabstand etwa gleich der Länge 38 des sehnenförmigen Kerblinienabschnittes 11, d.h., dass ihre Längsmittellinien 38a nahezu mit den Endpunkten 15 des Kerblinienabschnittes 11 fluchten. Bevorzugt haben die Sicken, wie dargestellt, eine völlige gleichmässige Verteilung über die Länge 38 des Kerblinienabschnittes 11. Dabei ist die Sickenbreite 31 in dem dargestellten bevorzugten Ausführungsbeispiel etwa gleich der Breite 32 des zwischen benachbarten Sicken liegenden unverformten Blechbereiches. Die Länge 36 der Sicken 25 ist ebenfalls gleich, wobei diese Länge bei der bevorzugten Ausführungsform nach Fig. 2 der Länge 35 des Endbereiches 18 des Aufreissteils 6 ist, gemessen parallel zur Längsmittellinie 19 des Deckels und zwischen dem sehnenförmigen Kerblinienabschnitt 11 und den Übergangspunkten 14 der Kerblinie zu den geraden seitlichen Kerblinienabschnitten 10, so dass die Sicken 25 die Verbindungslinie zwischen den Übergangspunkten 14 in Richtung zum Startabschnitt überragen. Dadurch wird die brettartige Wirkung verstärkt. Man erkennt aus Fig. 2, dass sich die Sicken 26 und 27 im Endbereich 18 des Aufreissteils harmonisch in die Sickenverteilung der Sickengruppe 25a bis 25d einordnen. Bei der bevorzugten Ausführungsform nach Fig. 2 weisen dazu die Sicken 25 bis 27 jeweils gleiche Breite und gleiche unverformte Zwischenbereiche auf.

Die Sicken reichen soweit wie möglich an die polygonale Kerblinie im Endbereich 18 des Aufreissteils heran. Der Abstand 30 der Endprodukte der Sicken 25 zu dem sehnenförmigen Kerblinienabschnitt 11 liegt zwischen etwa 1 mm und etwa 7 mm und ist bevorzugt kleiner als die Breite 31 der Sicken und beträgt bei dem dargestellten bevorzugten Ausführungsbeispiel etwa 0,5 mm bis etwa 3 mm.

Durch die Sickenverteilung wird in Verbindung mit dem polygonalen Verlauf der Kerblinie im Endbereich 18 des Aufreissteils 6 eine besonders sichere, gegen Rückfedern beim Abtrennen des Aufreissteils vom übrigen Deckelblech wirksame Handhabung beim Öffnen gewährleistet. Durch die Rippen und die dadurch bedingte Versteifung wird ohne besondere Aufmerksamkeit beim Öffnen die Aufreisskraft parallel zur Längsmittellinie 19 des Deckels ausgerichtet, wobei automatisch der Aufreissvorgang zunächst sein Ende an den Endpunkten 15 des sehnenförmigen Kerblinienabschnittes 11 findet, so dass ein unverhofftes nachfederndes Abreissen des Aufreissteils ausgeschlossen ist. Der endgültige Abtrennvorgang wird ausserordentlich sicher durch die gleichförmige Versteifung des Deckelbleches geführt, so dass auch ein gleichförmiges Abtrennen durch hin- und herbewegen des Aufreissteils um die durch den sehnenförmigen Kerblinienabschnitt 11 gebildete Gelenkachse sichergestellt ist.

Durch die neuen Massnahmen wird die Handhabung des Aufreissteils beim Öffnen wesentlich erleichtert und bequemer gestaltet.

## Patentansprüche

1. Deckel aus Blech, insb. Aluminiumblech, für unrunde Dosen, insb. langovale Dosen im Hansa-Format, mit einem den überwiegenden Bereich des durch die Deckelkernwand eingegrenzten Deckelspiegels (3) einnehmenden Aufreissteil (6), der von einer an den Längsseiten dicht und parallel zum Deckelrand verlaufenden, in sich geschlossen Kerblinie (7) mit einem Startabschnitt (8) im Bereich des einen Deckelendes umgeben und an dem nahe dem Startabschnitt eine hebelförmige Grifflasche (5) flach aufliegend befestigt ist, deren Griffende in Deckellängsrichtung weist, und bei dem der Aufreissteil (6) durch mehrere, im Startabschnitt (8) etwa quer zur Längsmittellinie (19) orientierte und im übrigen Bereich durch zur Längsmittellinie etwa parallele Sicken (21, 22 bzw. 25-27) oder dgl. unterschiedlich versteift sind, dadurch gekennzeichnet, dass der Aufreissteil (6) an dem vom Startabschnitt (8) abgewandten Ende des Deckels (1) durch einen Kerblinienabschnitt (11) begrenzt ist, der einen gegenüber einem bogenförmigen Verlauf der Kernwand sehnenförmigen Verlauf und eine Länge von etwa der Hälfte der grössten Breite des Aufreissteils (6) aufweist, dessen Abstand von der Deckelkernwand - gemessen auf der Längsmittellinie (19) des Deckels - zwischen 2 mm und 15 mm liegt, und dass über die ganze Breite (38) des sehnenförmigen Kerblinienabschnittes (11) die zur Längsmittellinie (19) im wesentlichen parallel verlaufenden Sicken (25) in gleichen Abständen (30) von zwischen 1 mm und 7 mm vor dem sehnenförmigen Kerblinienabschnitt (11) enden und dass die Sickenbreite (31) der Breite des verformungsfreien Bereiches (32) zwischen jeweils benachbarten Sicken (25a - 25d) entspricht.

2. Deckel nach Anspruch 1, dadurch gekennzeichnet, dass über die Breite (38) des sehnenförmigen Kerblinienabschnittes (11) vier Sicken (25a bis 25d) verteilt angeordnet sind, deren beiden äusseren, jeweils mit ihrer Längsmittellinie (38a) etwa mit dem zugehörigen Endpunkt (15) des sehnenförmigen Kerblinienabschnittes (11) fluchten.

3. Deckel nach Anspruch 1, dadurch gekennzeichnet, dass die Länge (36) der den sehnenförmigen Kerblinienabschnitt (11) zugeordneten Sicken (25a - 25d) mindestens gleich der Länge (35) - gemessen parallel zur Längsmittellinie (19) des Deckels - des Aufreissteils (18) zwischen den Endpunkten (14) und (15) der geraden, zur Längsmittellinie parallelen Kerblinienabschnitten (10) bzw. des sehnenförmigen Kerblinienabschnittes (11) ist, derart, dass diese Sicken (25a - 25d) die Verbindungslinie der Endpunkte (14) der zu den Deckelseiten parallelen Kerblinienbereiche (10) in Richtung zum Startabschnitt überragen.

4. Deckel nach einem der Ansprüche 1 bis 3, dadurch gekennzeichnet, dass über die ganze Breite (39) des Aufreissteils 6 Sicken (25 - 27) gleicher Breite und mit gleich breiten unverformten Zwischenbereichen zwischen benachbarten Sicken bzw. zwischen diesen und den zur Längsmittellinie (19) des Deckels parallelen Kerblinienabschnitten (10) und mit etwa gleichen Abständen ihrer Enden von dem unmittelbar benachbarten Kerblinienbereich vorgesehen sind, von denen sich wenigstens die beiden jeweils äusseren Sicken (26 - 27) bis etwa zum Startabschnitt (16) des Aufreissteils erstrecken.

5. Deckel nach einem der Ansprüche 1 bis 4, dadurch gekennzeichnet, dass der Abstand (30) zwischen den Enden der dem sehnenförmigen Kerblinienabschnitt (11) zugeordneten Sicken (25) von diesem Kerblinienabschnitt (11) kleiner als die Sickenbreite (31) ist und vorzugsweise etwa 0,5 bis etwa 3 mm beträgt.

6. Deckel nach Anspruch 4 oder 5, dadurch gekennzeichnet, dass die beiden äusseren Sicken (26, 27) von den seitlichen Kerblinienabschnitten (10) einen Abstand (33) nicht grösser als die Sickenbreite (31), vorzugsweise den kleinstmöglichen Abstand (33) zwischen etwa 0,5 bis etwa 3 mm aufweisen.

7. Deckel nach einem der Ansprüche 4 bis 6, dadurch gekennzeichnet, dass der sehnenförmige Kerblinienabschnitt (11) zusammen mit beidseitig an seinen Enden anschliessenden, in sich jeweils geradlinigen, aber gegenüber der Längsmittellinie (19) und dem sehnenförmigen Kerblinienabschnitt (11) geneigten Kerblinienabschnitten (12, 13) einen polygonalen Kerblinienbereich bildet, der mit seitlichen, zur Längsmittellinie (19) parallelen Kerblinienbereichen (10) verbunden ist, und dass die beiden äusseren Sicken (26, 27) jeweils in unmittelbarer Nähe eines Übergangspunktes zwischen den Kerblinienabschnitten (12, 13) des polygonalen Kerblinienbereiches am Endabschnitt des Ausreissteils enden.

8. Deckel nach einem der Ansprüche 2 bis 7, dadurch gekennzeichnet, dass der Mittelabstand der beiden äusseren der vier gleichen Sicken (25) etwa gleich der Länge (38) des sehnenförmigen Kerblinienabschnittes (11) ist.

## Claims

1. End made of sheet metal, in particular aluminium, for non-round cans, in particular for long-oval cans of the Hansa format, having a tear-open portion (6) which extends over most of the panel area (3) defined by the end chuck wall, such tear-open portion (6) being surrounded by an endless score line (7) which runs near and parallel to the end flange on its long sides and has a starting portion (8) on one of the narrow sides of the end with a lever-shaped gripping tab (5) lying flat on and being secured to the latter near said starting portion (8), the gripping end of said tab pointing in the longitudinal direction of the end, and the tear-open portion (6) being reinforced in different ways by several beads (21, 22 and 25 - 27) or the like which are arranged approximately at right angles to the longitudinal centre line (19) in the starting portion (8) and are approximately parallel to the longitudinal centre line in the remaining portion, characterized in that the tear-open portion (6) is defined by a segment (11) of the score line on the narrow side of the end (1) opposite to the starting portion (8) which has a chord-like shape in contrast to the arc shape of the chuck wall and a length of approximately half the largest width of the tear-open portion (6), the distance of which to the end chuck wall - measured on the longitudinal centre line (19) of the end - is between 2 mm and 15 mm, and that over the total length (38) of the chord-like score line segment (11) the beads (25) which extend substantially parallel to the longitudinal centre line (19) terminate at equal distances (30) of between 1 mm and 7 mm before the chord-like score line segment (11) and that the bead width (31) is equal to the width (32) of the unformed part between the adjacent beads (25a - 25d).

2. End according to claim 1, characterized in that four beads (25a 25d) are distributed over the length (38) of the chord-like score line segment (11), the longitudinal centre lines (38a) of the two outer beads being approximately in alignment with the respective final point (15) of the chord-like score line segment (11

3. End according to claim 1, characterized in that the length (36) of the beads (25a - 25d) related to the chord-like score line segment (11) is at least equal to the length (35) - measured parallel to the longitudinal centre line (19) of the end - of the area (18) of the tear-open portion between the final points (14) and (15) of the straight score line segments (10), which are parallel to the longitudinal centre line, or to the chord-like score line segment (11) respectively, such that these beads (25a - 25d) extend in the direction towards the starting portion beyond a connecting line between the final points (14) of the score line segments (10), which are parallel to the long sides of the end.

4. End according to one of claims 1 to 3, characterized in that beads (25 - 27) of equal width and with equally wide unformed intermediate portions between adjacent beads or between the latter and the score line segments (10), which are parallel to the longitudinal centre line (19) of the end, and the bead ends being spaced approximately equally from the directly adjacent score line segment, are provided over the total width (39) of the tear-open portion (6), at least the two outer beads of which (26, 27) extending approximately to the starting portion (16) of the tear-open portion.

5. End according to one of claims 1 to 4, characterized in that the distance (30) between the ends of the beads (25) related to the chord-like score line segment (11) and this score line segment (11) is smaller than the bead width (31 ) and is preferably between approximately 0.5 and approximately 3 mm.

6. End according to claim 4 or 5, characterized in that the distance (33) between the two outer beads (26, 27) and the lateral score line segments (10) is not greater than the bead width (31), the preferred minimum distance (33) being between approximately 0.5 and approximately 3 mm.

7. End according to one of claims 4 to 6, characterized in that the chord-like score line segment (11), ), together with score line segments (12, 13) extending on either side from the ends of the chord-like score line segment (11), which are straight-lined themselves, but inclined relative to the longitudinal centre line (19) and the chord-like score line segment (11), forms a polygonal score line portion being connected with the lateral score line segments (10) which are parallel to the longitudinal centre line (19), and that the two outer beads (26, 27) each end inthe immediate vicinity of the transition point between the score line segments (12, 13) of the polygonal score line portion in the end area of the tear-open portion.

8. End according to one of claims 2 to 7, characterized in that the centre line distance of the outer two of the four identical beads (25) is approximately equal to the length (38) of the chord-like score line segment (11).

## Revendications

1. Couvercle en tôle, notamment en tôle d'aluminium, pour des boîtes de forme, notamment des boîtes ovales du format Hansa, avec une partie d'ouverture (6) s'étendant sur la plus grande zone du panneau (3) bordé par la paroi de cuvette de fond, la partie d'ouverture (6) mentionnée étant entourée par une ligne d'incision (7) sans fin qui est située près du et parallèlement au col du couvercle sur ses grands côtés et qui a un bec d'amorçage (8) dans la zone de l'un des petits côtés du couvercle avec une languette preneur (5) en forme de levier qui est fixée à plat sur ce dernier près du bec d'amorçage (8), le bout preneur de ladite languette montrant dans la direction longitudinale du couvercle et la partie d'ouverture (6) étant raidie de diverses manières par plusieurs joncs (21, 22 et 25 - 27), ou autres choses de ce genre, qui sont disposés approximativement perpendiculairement à l'axe longitudinal (19) dans le bec d'amorçage (8) et approximativement parallèlement à l'axe longitudinal dans la zone restante, caractérisé en ce que la partie d'ouverture (6) est bordée par un segment (11) de la ligne d'incision sur le petit côté du couvercle (1) opposé au bec d'amorçage (8) qui est en forme de corde contrairement à la forme en arc de la paroi de cuvette et dont la longueur est approximativement la moitié de la plus grande largeur de la partie d'ouverture (6), la distance entre celle-ci et la paroi de cuvette de fond - mesurée sur l'axe longitudinal (19) du couvercle - étant de 2 mm à 15 mm, et que sur toute la longueur (38) du segment en corde (11 ) de la ligne d'incision les joncs (25) s'étendant essentiellement parallèlement à l'axe longitudinal (19) finissent à des distances égales (30) de 1 mm à 7 mm devant le segment en corde (11 ) de la ligne d'incision et que la largeur (31) des joncs est égale à la largeur (32) de la zone non déformée entre les joncs voisins (25a - 25d).

2. Couvercle selon la revendication 1, caractérisé en ce que quatre joncs (25a à 25d) sont répartis sur la longueur (38) du segment en corde (11) de la ligne d'incision, les axes longitudinaux (38a) des deux joncs extérieurs étant approximativement en alignement avec l'extrémité respective (15) du segment en corde (11) de la ligne d'incision.

3. Couvercle selon la revendication 1, caractérisé en ce que la longueur (36) des joncs (25a à 25d) dans la zone du segment en corde (11) de la ligne d'incision est au moins égale à la longueur (35) - mesurée parallèlement à l'axe longitudinal (19) du couvercle - de la zone (18) de la partie d'ouverture entre les points d'extrémité (14) et (15) des segments rectilignes (10) de la ligne d'incision, qui sont parallèles à l'axe longitudinal et du segment en corde (11) de la ligne d'incision respectivement, de façon que ces joncs (25a à 25d) s'étendent en direction du bec d'amorçage, dépassant une ligne de jonction entre les points d'extrémité (14) des segments (10) de la ligne d'incision qui sont parallèles aux grands côtés du couvercle.

4. Couvercle selon l'une quelconque des revendications 1 à 3, caractérisé en ce que sont prévus, sur toute la largeur (39) de la partie d'ouverture (6), des joncs (25 à 27) de largeur égale et avec des zones intermédiaires non déformées de la même largeur entre des joncs voisins ou entre des joncs extérieurs et des segments (10) de la ligne d'incision, qui sont parallèles à l'axe longitudinal (19) du couvercle, joncs dont les extrémités se trouvent approximativement à distance égale du segment de la ligne d'incision directement voisin, les deux joncs extérieurs (26, 27) au moins s'étendant approximativement jusqu'au bec d'amorçage (16) de la partie d'ouverture.

5. Couvercle selon l'une quelconque des revendications 1 à 4, caractérisé en ce que la distance (30) entre les extrémités des joncs (25) dans la zone du segment en corde (11) de la ligne d'incision et le segment en corde (11) de la ligne d'incision est inférieure à la largeur (31) des joncs et est de préférence entre 0,5 mm environ et 3 mm environ.

6. Couvercle selon la revendication 4 ou 5, caractérisé en ce que la distance (33) entre les deux joncs extérieurs (26, 27) et les segments latéraux (10) de la ligne d'incision n'est pas plus grande que la largeur (31) des joncs, cette distance minimum préférée étant entre 0,5 mm environ et 3 mm environ.

7. Couvercle selon l'une quelconque des revendications 4 à 6, caractérisé en ce que le segment en corde (11) de la ligne d'incision forme - avec les segments (12, 13) de la ligne d'incision se joignant de chaque côté aux extrémités du segment en corde (11) de la ligne d'incision et qui sont rectilignes, mais inclinés par rapport à l'axe longitudinal ( 19) et au segment en corde ( 11 ) de la ligne d'incision - une partie polygonale de la ligne d'incision qui est jointe aux segments latéraux (10) de la ligne d'incision qui sont parallèles à l'axe longitudinal (19), et que les deux joncs extérieurs (26, 27) s'arrêtent tous les deux à proximité immédiate du point de jonction entre les segments (12, 13) de la ligne d'incision de la partie polygonale de la ligne d'incision de la zone finale de la partie d'ouverture.

8. Couvercle selon l'une quelconque des revendications 2 à 7, caractérisé en ce que l'entr'axe des deux joncs extérieurs des quatre joncs égaux (25) est approximativement égale à la longueur (38) du segment en corde (11) de la ligne d'incision.
